# EUROPÄISCHE PATENTSCHRIFT

(11) **EP 1 637 492 B1**
(45) Veröffentlichungstag und Bekanntmachung des Hinweises auf die Patenterteilung: **11.08.2010**
(21) Anmeldenummer: 05013181.2
(22) Anmeldetag: 18.06.2005
(51) Int. Cl.: B65H 39/065, B65H 5/30, B65H 39/02

(54) **Verfahren und Vorrichtung zum Herstellen von Druckereierzeugnissen**
Method and device for producing printed products
Procédé et dispositif pour réaliser des produits imprimés

(30) Priorität: 15.09.2004 CH 15162004
(43) Veröffentlichungstag der Anmeldung: 22.03.2006
(73) Patentinhaber: Ferag AG, 8340 Hinwil (CH)
(72) Erfinder: Müller, Erwin, 8635 Dürnten (CH); Felix, Markus, 8805 Richterswil ZH (CH)
(74) Vertreter: Schaad, Balass, Menzl & Partner AG

(56) Entgegenhaltungen:
- EP-A- 0 237 701
- EP-A- 0 301 244
- EP-A- 1 243 538
- WO-A-98/33656
- CH-A- 649 267

## Beschreibung

Die vorliegende Erfindung betrifft ein Verfahren und eine Vorrichtung zum Herstellen von Druckereierzeugnissen gemäss Oberbegriff der Ansprüche 1, 8, 15 und 18.

In der EP-A-0 911 289 und der entsprechenden US-B-6,311,968 ist ein Verfahren dieser Art und eine entsprechende Vorrichtung beschrieben. Bei diesem bekannten Verfahren wird zuerst ein erstes gefaltetes und geschlossenes Hauptprodukt in ein taschenförmiges Aufnahmeabteil eingebracht, das anschliessend während seiner Bewegung entlang des Verarbeitungsweges geöffnet wird. In das geöffnete Hauptprodukt werden Einlagen (Teilprodukte und/oder Beilagen) eingesteckt. Ist dieser Einsteckvorgang beendet, wird das Hauptprodukt mit den innen liegenden Einlagen geschlossen und an die eine Wand des Aufnahmeabteils angelegt. Nun wird in das gleiche Aufnahmeabteil ein zweites gefaltetes, geschlossenes Hauptprodukt eingeführt, das gleich wie das erste Hauptprodukt während seiner Bewegung entlang des Verarbeitungsweges geöffnet, mit Einlagen versehen und dann geschlossen wird. Am Ende des Verarbeitungsweges werden die beiden fertigen, geschlossenen Endprodukte, die jeweils aus einem Hauptprodukt und in dieses eingesteckten Einlagen bestehen, dem Aufnahmeabteil entnommen.

Bei diesem bekannten Verfahren werden die zwei Hauptprodukte nacheinander in ein Aufnahmeabteil eingeführt und mit Einlagen versehen. Das Fertigstellen der beiden Endprodukte im selben Aufnahmeabteil erfolgt somit entlang zweier aufeinander folgender Abschnitte des Verarbeitungsweges. Der Verarbeitungsweg ist deshalb verhältnismässig lang. Das zuerst fertig gestellte Endprodukt verbleibt während der Herstellung des zweiten Endproduktes im Verarbeitungsweg und wird diesem erst nach Fertigstellung des zweiten Endproduktes entnommen.

Der vorliegenden Erfindung liegt nun die Aufgabe zugrunde, ein Verfahren und eine Vorrichtung der eingangs genannten Art zu schaffen, mit dem bzw. mit der mit geringerem zeitlichem und apparativem Aufwand Druckereierzeugnisse bestehend aus einem Druckereiprodukt und Einlagen hergestellt werden können.

Diese Aufgabe wird erfindungsgemäss mit einem Verfahren mit den Merkmalen der Ansprüche 1 und 8 bzw. mit einer Vorrichtung mit den Merkmalen der Ansprüche 15 und 18 gelöst.

Dadurch, dass das Öffnen der Druckereiprodukte und das Einstecken der Einlagen erfolgt, während die beiden Druckereiprodukte mit einer ihrer Seitenflächen aneinander anliegend gemeinsam entlang der Verarbeitungsstrecke bewegt werden, ist die für das Fertigstellen der beiden Druckereierzeugnisse erforderliche Verarbeitungsstrecke vergleichsweise kurz. Zudem kann der apparative Aufwand klein gehalten werden.

Bevorzugte Weiterausgestaltungen des erfindungsgemässen Verfahrens und der erfindungsgemässen Vorrichtung bilden Gegenstand der abhängigen Ansprüche.

Im Folgenden werden anhand der Zeichnungen Ausführungsbeispiele des Erfindungsgegenstandes näher erläutert. Es zeigen rein schematisch:
- Fig. 1a - 1c: in Draufsichten auf ein taschenförmiges Aufnahmeabteil aufeinander folgende Verfahrensschritte bei der Durchführung eines ersten Ausführungsbeispiels des erfindungsgemässen Verfahrens,
- Fig. 2: in einer stirnseitigen Ansicht des Aufnahmeabteils den in der Fig. 1a dargestellten Verfahrensschritt,
- Fig. 3: in einer stirnseitigen Ansicht des Aufnahmeabteils den in der Fig. 1c dargestellten Verfahrensschritt,
- Fig. 4: in Seitenansicht den Beginn des Öffnens eines Druckereiproduktes,
- Fig. 5a - 5c: in einer den Fig. 1a - 1c entsprechenden Darstellung aufeinander folgende Verfahrensschritte bei der Durchführung eines zweiten Ausführungsbeispiels des erfindungsgemässen Verfahrens,
- Fig. 6a - 6b: in einer den Fig. 1a - 1c entsprechenden Darstellung aufeinander folgende Verfahrensschritte bei der Durchführung eines dritten Ausführungsbeispiels des erfindungsgemässen Verfahrens,
- Fig. 7a - 7e: in stirnseitigen Ansichten eines taschenförmigen Aufnahmeabteils aufeinander folgende Verfahrensschritte bei der Durchführung eines vierten Ausführungsbeispiels des erfindungsgemässen Verfahrens, und
- Fig. 8: eine Ansicht des in den Fig. 7a - 7e gezeigten Aufnahmeabteils.

In den Fig. 1a bis 1c sind taschenförmige Aufnahmeabteile 1 einer Fördereinrichtung 2, deren Förderrichtung mit A bezeichnet ist, gezeigt. Die Aufnahmeabteile 1 sind in der erwähnten Förderrichtung A hintereinander angeordnet und werden in Förderrichtung A auf an sich bekannte, nicht näher dargestellte Weise entlang einer Verarbeitungsstrecke 3 bewegt. Die Fig. 2 und 3 zeigen die in den Fig. 1a bzw. 1c dargestellten Aufnahmeabteile 1 in Richtung der Pfeile B bzw. C in den Fig. 1a und 1c. Jedes Aufnahmeabteil 1 weist zwei sich gegenüberliegende und quer zur Förderrichtung A stehende Abteilwände 4 und 5 auf, die durch einen Boden 6 miteinander verbunden sind. Jedem Aufnahmeabteil 1 sind zwei Öffnungselemente 7 und 8 zugeordnet, deren Enden keilförmig ausgebildet sind (Fig. 1a, 1b, 1c). Die Öffnungselemente 7, 8 weisen eine schräg verlaufende Einstechkante 7a, 8a auf (Fig. 4). Die Öffnungselemente 7, 8 sind in entgegengesetzten Richtungen E und D aufeinander zu und voneinander weg bewegbar. Zu jedem Aufnahmeabteil 1 gehören ferner zwei Schiebeelemente 9 und 10, die in Richtung der Pfeile F und G aufeinander zu und voneinander weg bewegbar sind.

In jedem Aufnahmeabteil 1 befinden sich zwei gefaltete Druckereiprodukte 11, 12, von denen jedes Teil eines Druckereierzeugnisses ist. Jedes Druckereiprodukt 11, 12 weist zwei Produktehälften 11a, 11b bzw. 12a, 12b auf, die entlang einer Falzkante 11c bzw. 12c miteinander verbunden sind. Die eine Produktehälfte 11a bzw. 12a jedes Druckereiproduktes 11, 12 weist einen vorstehenden Randabschnitt 13 bzw. 14 auf, der über die andere Produktehälfte 11b bzw. 12b vorsteht (Fig. 2 und 3). Dieser vorstehende Randabschnitt 13, 14 wird auch Vorfalz genannt. Die beiden Druckereiprodukte 11, 12 liegen mit einer ihrer Seitenfläche aneinander an. Genauer gesagt, liegt die Aussenseite des kürzeren Produkteteils 11b des Druckereiproduktes 11 an der Aussenseite des längeren Produkteteils 12a des anderen Druckereiproduktes 12 an. Die beiden Druckereiprodukte 11, 12 werden in dieser Lage gemeinsam entlang der Förderstrecke 3 bewegt, wie das die Fig. 1a bis 1c zeigen.

Anhand der Fig. 1a bis 1c sowie den Fig. 2 bis 4 wird nun der Ablauf eines Einsteckvorganges erläutert. Dabei sind in den Fig. 1a bis 1c zeitlich aufeinanderfolgende Verfahrensschritte gezeigt.

Zuerst werden mittels einer nicht näher dargestellten Zuführeinrichtung in ein Aufnahmeabteil 1 zwei Druckereiprodukte 11, 12 derart eingeführt, dass letztere sich an einer Seitenfläche berührend mit ihrer Falzkante 11c, 12c am Abteilboden 6 aufliegen. Die Druckereiprodukte 11, 12 können dabei gemeinsam oder nacheinander in das Aufnahmeabteil 1 eingeführt werden. Dann werden die Schiebeelemente 9, 10 in Richtung der Pfeile F, G aufeinander zu in eine Klemmstellung verschoben. In dieser Klemmstellung nehmen die beiden Schiebeelemente 9, 10 die beiden aneinanderliegenden Druckereiprodukte 11, 12 zwischen sich auf (Fig. 1a).

Nun werden die Schiebeelemente 9, 10 in Richtung zum zugeordneten Öffnungselement 7 bzw. 8 hin in Richtung der Pfeile H bzw. I verschoben. Dabei nimmt jedes Schiebeelement 9 bzw. 10 das zugeordnete Druckereiprodukt 11 bzw. 12 mit. Dies bedeutet, dass die Druckereiprodukte 11, 12 in entgegengesetzten Richtungen gegeneinander verschoben und gegen das zugeordnete Öffnungselement 7 bzw. 8 bewegt werden, wie das die Fig. 1b zeigt. Für eine genauere Beschreibung des Aufbaus und der Wirkungsweise der Schiebeelemente 9, 10 wird auf die EP-A- 0 301 244, insbesondere Fig. 6, verwiesen.

Wie die Fig. 1b und 4 erkennen lassen, fahren die Öffnungselemente 7, 8 mit ihrer Einstechkante 7a, 8a voraus zwischen die beiden Produktehälften 11a, 11b bzw. 12a, 12b ein. Dabei greifen die Öffnungselemente 7, 8 mit ihrer Schrägfläche 7b, bzw. 8b zuerst am vorstehenden Randabschnitt 13 bzw. 14 des zugeordneten Druckereiproduktes 11 bzw. 12 an.

Haben die Schiebeelemente 9, 10 ihre Verschiebe-Endposition erreicht, so werden sie voneinander weg in eine Ruhestellung bewegt, in der sie sich in einer Öffnung 4a bzw. 5a in der Abteilwand 4 bzw. 5 befinden (Fig. 1c und 3). Die Produktehälfte 11a bzw. die Produktehälfte 12b kann sich nun von der anderen Produktehälfte 11b bzw. 12a abheben. Diese Abhebebewegung wird unterstützt durch das Einfahren der Öffnungselemente 7 und 8 in Richtung der Pfeile D und E zwischen die beiden Produktehälften 11a, 11b und 12a, 12b (Fig. 1c). In die so gebildete Öffnung zwischen den beiden Produktehälften 11a, 11b und 12a, 12b der beiden Druckereiprodukte 11, 12 werden nun mit Hilfe von nicht näher dargestellten Zuführmitteln Einlagen 15 bzw. 16 in Richtung der Pfeile K und L (Fig. 3) eingeführt. Diese Einlagen 15, 16 sind z.B. sogenannte Vorprodukte oder Beilagen und bilden einen weiteren Teil des Druckereierzeugnisses. Falls erwünscht, können weitere Einlagen in die geöffneten Druckereiprodukte 11, 12 eingesteckt werden.

Ist der Einsteckvorgang beendet, d.h. sind alle Einlagen in die Druckereiprodukte 11, 12 eingeführt worden, werden die Öffnungselemente 7, 8 wieder zurückbewegt, was ein Schliessen der mit Einlagen 15, 16 versehenen Druckereiprodukte 11, 12 ermöglicht. Dieses Schliessen kann beispielsweise durch ein Kippen des Aufnahmeabteiles 1 um eine quer zur Förderrichtung A verlaufende Achse erfolgen, wobei dann beide Druckereiprodukte 11, 12 an der Abteilwand 4 oder an der Abteilwand 5 zur Anlage kommen. Es ist aber auch möglich, zum Schliessen der Druckereiprodukte 11, 12 die beiden Schiebeelemente 9, 10 wieder in Richtung der Pfeile F, G aufeinander zu zu bewegen. Durch Verschieben der Schiebeelemente 9, 10 in einer Richtung, die den Pfeilen H bzw. G entgegengesetzt ist, können die Druckereiprodukte 11, 12 samt Einlagen 15, 16 in ihre ursprüngliche deckungsgleiche Lage zurückverschoben werden. Die fertigen Druckereierzeugnisse, bestehend aus einem Druckereiprodukt 11, 12 und einer oder mehreren Einlagen 15, 16, können nun dem Aufnahmeabteil 1 entnommen werden.

Anhand der Fig. 5a bis 5c sowie 6a bis 6c, die darstellungsmässig den Fig. 1a bis 1c entsprechen, werden zwei weitere Ausführungsbeispiele des erfindungsgemässen Verfahrens, die Varianten des anhand der Fig. 1a bis 1c und 2 bis 4 erläuterten Verfahrens sind, beschrieben. Dabei werden in den Fig. 5a bis 5c und 6a bis 6c für sich entsprechende Teile dieselben Bezugszeichen verwendet wie in den Fig. 1a bis 1c.

Die Ausführungsform gemäss den Fig. 5a bis 5c unterscheidet sich von der Ausführungsform gemäss den Fig. 1a bis 1c dadurch, dass die Druckereiprodukte 11, 12 für den Öffnungsvorgang nicht quer zur Förderrichtung A gegeneinander verschoben werden. Die Schiebeelemente 9, 10 sind daher nicht in Richtung der Pfeile H, I verschiebbar, sondern nur in Richtung der Pfeile F, G aufeinander zu und voneinander weg bewegbar.

Wie die Fig. 5a und 5b zeigen, werden die Druckereiprodukte 11, 12 durch die sich in ihrer Klemmstellung befindlichen Schiebeelemente 9, 10 gegeneinander gedrückt. Das gleichzeitige Öffnen der beiden Druckereiprodukte 11, 12 erfolgt durch Bewegen der Öffnungselemente 7, 8 in Richtung der Pfeile D und E. Damit sich die Druckereiprodukte 11 und 12 nach dem Einfahren der Öffnungselemente 7, 8 öffnen können, werden die Schiebeelemente 9, 10 in ihre in der Fig. 5c gezeigte Ruhestellung zurückbewegt.

Im übrigen läuft das Einbringen der Einlagen 15 und 16 und das nachfolgende Schliessen der Druckereiprodukte 11, 12 auf dieselbe Weise wie anhand der Fig. 1a bis 1c beschrieben ab.

Im Unterschied zum anhand der Fig. 1a bis 1c beschriebenen Verfahren bleibt beim Verfahren gemäss den Fig. 6a bis 6c ein Druckereiprodukt, nämlich das Druckereiprodukt 12, während des Öffnungsvorgangs stationär, während das andere Druckereiprodukt 11 mittels des zugeordneten Schiebeelementes 9 gegen das feststehende Öffnungselement 7 geschoben wird. Um das stationäre Druckereiprodukt 12 öffnen zu können, wird das zugeordnete Öffnungselement 8 zusammen mit dem Schiebeelement 9 in Richtung des Pfeils E (Fig. 6b) bewegt. Die Mitnahmeverbindung zwischen dem Schiebeelement 9 und dem Öffnungselement 8 ist mit 17 bezeichnet.

Bei einer alternativen Ausführungsform werden auch das Öffnungselement 7 und das Schiebeelement 10 miteinander bewegt, und zwar in einer Richtung, die dem Pfeil E entgegengesetzt ist. Die entsprechende Mitnahmeverbindung zwischen dem Öffnungselement 7 und dem Schiebeelement 10 ist mit 18 bezeichnet.

Nachfolgend werden einige der vielen möglichen Varianten zu den vorstehend beschriebenen Ausführungsbeispielen näher erläutert.

Bei der in den Fig. 1a bis 1c beschriebenen Ausführungsform wäre es auch möglich, auf ein Verschieben der Öffnungselemente 7 und 8 in Richtung der Pfeile D, E zu verzichten und die Öffnungselemente 7, 8 stationär anzuordnen. Diese Massnahme eignet sich vor allem für die Verarbeitung von Druckereiprodukten 11, 12 mit kleinen Abmessungen.

Die Öffnungselemente 7, 8 können am zugeordneten Aufnahmeabteil 1 angeordnet sein und mit diesem mitlaufen.

Es ist aber auch denkbar, die Öffnungselemente 7, 8 an seitlich der Aufnahmeabteile 1 angeordneten, mit den Aufnahmeabteilen 1 synchron mitlaufenden Transporteinrichtungen anzuordnen.

Anhand der gezeigten Ausführungsbeispiele ist das Verarbeiten von Druckereiprodukten 11, 12 mit einem Vorfalz (vorstehender Randabschnitt 13, 14) erläutert worden, wobei die Druckereiprodukte 11, 12 jeweils in der Mitte geöffnet werden. Es ist aber auch möglich, auf entsprechende Weise Druckereiprodukte 11, 12 ohne einen solchen Vorfalz 13, 14 zu öffnen. Das Öffnen der Druckereiprodukte 11, 12 kann dabei wie gezeigt mittels Öffnungselementen 7, 8 oder auch auf andere Weise erfolgen, z.B. mittels eines Luftstrahles.

Die Fördereinrichtung 2 mit den Aufnahmeabteilen 1 kann in der Art eines Rundlaufes ausgebildet sein, wie er beispielsweise in der WO-A- 98/33656 (Fig. 3) beschrieben ist. Daneben ist es auch möglich, die Fördereinrichtung 2 in der Art einer umlaufend angetriebenen Trommel auszubilden, z.B. ähnlich wie in der EP-A- 0 301 244 gezeigt, jedoch ohne die Druckereiprodukte 11, 12 in Richtung der Trommellängsachse zu transportieren.

In den Fig. 7a bis 7e, in denen eine vierte Ausführungsform des Erfindungsgegenstandes dargestellt ist, sind taschenförmige Aufnahmeabteile 101 einer Fördereinrichtung 102, deren Förderrichtung mit A bezeichnet ist, gezeigt. Die Aufnahmeabteile 101 sind in Förderrichtung A hintereinander angeordnet und werden in dieser Förderrichtung A auf an sich bekannte, nicht näher dargestellte Weise entlang einer Verarbeitungsstrecke 103 bewegt. Die Fig. 7a bis 7e zeigen die Aufnahmeabteile 101 von der Seite, gesehen in Richtung des Pfeils M in Fig. 8. In dieser Fig. 8 ist in einer Ansicht in Richtung des Pfeils N (Fig. 7b) ein Aufnahmeabteil 101 dargestellt. Jedes Aufnahmeabteil 101 weist zwei sich gegenüberliegende Abteilwände 104, 105 auf, die sich quer zur Förderrichtung A erstrecken. Die Abteilwände 104, 105 sind über einen Boden 106 miteinander verbunden.

Jedem Aufnahmeabteil 1 ist ein erster Klemmfinger 107 zugeordnet, der um eine Drehachse 107a drehbar an einem Hebel 108 angebracht ist (Fig. 8). Zum Verdrehen des ersten Klemmfingers 107 zwischen einer Offenstellung und einer Klemmstellung ist ein nur schematisch dargestellter Schwenkmechanismus 109 vorhanden, zu dem eine mit nicht dargestellten Steuerkurven zusammenwirkende Folgerolle gehört. Der Hebel 108 ist um eine Schwenkachse 108a schwenkbar gelagert. Das Verschwenken des Hebels 108 erfolgt über einen ebenfalls nur schematisch dargestellten Schwenkmechanismus 110, der eine mit Steuerkulissen zusammenwirkende Folgerolle aufweist.

Auf der dem ersten Klemmfinger 107 gegenüberliegenden Seite der Aufnahmeabteile 101 ist ein zweiter Klemmfinger 111 vorgesehen, der um eine Drehachse 111a zwischen einer Offenstellung und einer Klemmstellung verdrehbar ist. Das Verdrehen des zweiten Klemmfingers 111 erfolgt ebenfalls mittels eines Schliessmechanismus 112, der eine mit nicht näher dargestellten Steuerkulissen zusammenwirkende Folgerolle aufweist. Der zweite Klemmfinger 111 ist an einem Trennorgan 113 angebracht, das seitlich der Aufnahmeabteile 101 angeordnet ist. Für eine bessere Übersicht ist in der Fig. 7a das Trennorgan 113 weggelassen. Das Trennorgan 113 ist um eine erste Schwenkachse 113a nach der Seite hin zwischen einer eingefahrenen und einer ausgefahrenen Stellung verschwenkbar. In der Fig. 8 ist die diesbezügliche Schwenkrichtung mit dem Pfeil O bezeichnet. Die ausgefahrene Stellung des Trennorgans 113 ist in der Fig. 8 strichpunktiert dargestellt. Zudem ist das Trennorgan 113 um eine zweite Schwenkachse 113b, die zur ersten Schwenkachse 113a senkrecht verläuft, von der einen Abteilwand 104 in Richtung zur andern Abteilwand 105 und zurück verschwenkbar, wie das anhand der Fig. 7a bis 7d noch erläutert werden wird. Zum Verschwenken des Trennorgans 113 in den erwähnten beiden Richtungen ist ein nur rein schematisch dargestellter Schwenkmechanismus 114 vorgesehen, der mit Steuerkulissen zusammenwirkende Folgerollen aufweist.

Jedes Aufnahmeabteil 101 weist benachbart zum Abteilboden 106 und auf der Seite des Trennorgans 113 eine schematisch dargestellte Saugeranordnung auf, die durch zwei Saugorgane 115, 116 gebildet wird. Wie in der Fig. 8 gezeigt, ist jedes Saugorgan 115, 116 an einem Schwenkarm 117 befestigt, der um eine etwa rechtwinklig zum Abteilboden 106 verlaufende Schwenkachse 117a verschwenkbar ist. Die Schwenkrichtung des Schwenkarmes 117 und damit der Saugorgane 115, 116 ist in der Fig. 8 mit dem Pfeil P angegeben.

In den Aufnahmeabteilen 101 sind zwei gefaltete Druckereiprodukte 118 und 119 angeordnet, die mit einer ihrer Seitenflächen aneinander anliegen. Jedes Druckereiprodukt 118, 119 besteht aus zwei Produktehälften 118a, 118b, bzw. 119a, 119b. Die beiden Produktehälften 118a, 118b und 119a, 119b sind über eine Falzkante 118c bzw. 119c miteinander verbunden. Die Produktehälfte 118a bzw. 119a weist einen vorstehenden Randabschnitt 120, 121 auf, der auch als Vorfalz bezeichnet wird. Dieser vorstehende Randabschnitt 120, 121 ragt über die andere Produktehälfte 118b, 119b vor. Wie die Fig. 7a zeigt, liegt die Aussenseite des kürzeren Produkteteils 118b des Druckereiproduktes 118 an der Aussenseite des längeren Produkteteils 119a des anderen Druckereiproduktes 119 an. Die beiden Druckereiprodukte 11, 12 werden gemeinsam entlang der Förderstrecke 103 bewegt, wie das die Fig. 7a bis 7e zeigen. Die beiden Druckereiprodukte 118, 119 sind Teil eines mehrteiligen Druckereierzeugnisses.

Im Folgenden wird anhand der Fig. 7a bis 7e der Ablauf eines Einsteckvorganges erläutert. Dabei sind in den Fig. 7a bis 7e zeitlich aufeinanderfolgende Verfahrensschritte gezeigt.

Zuerst werden mittels einer nicht näher dargestellten Zuführeinrichtung zwei Druckereiprodukte 118, 119 so in ein Aufnahmeabteil 101 eingeführt, dass diese mit ihrer Falzkante 118c, 119c am Abteilboden 106 aufliegen. Das eine Druckereiprodukt 118 liegt mit der Produktehälfte 118a an der Abteilwand 104 an, während das andere Druckereiprodukt 119 mit der Produktehälfte 119a an der Produktehälfte 118b des anderen Druckereiproduktes 118 anliegt. Die beiden Druckereiprodukte 118, 119 können gemeinsam oder nacheinander in das Aufnahmeabteil 101 eingeführt werden. Während des Einführens der Druckereiprodukte 118, 119 in ein Aufnahmeabteil 101 sind die beiden Klemmfinger 107, 111 geöffnet, wie das aus der Fig. 7a hervorgeht, in der jedoch der zweite Klemmfinger 111 nicht gezeigt ist. Das Trennorgan 113 befindet sich während des Einführens der Druckereiprodukte 118, 119 in der ausgeschwenkten Stellung (in Fig. 8 strichpunktiert dargestellt).

Nun wird der Klemmfinger 107 geschlossen, wobei er den vorstehenden Randabschnitt 120 des Druckereiproduktes 118 erfasst. Die beiden Saugorgane 115, 116 werden, wie in Fig. 7a gezeigt, zur Anlage an die Druckereiprodukte 118, 119 gebracht. Dann werden die Saugorgane 115, 116 mit einer nicht gezeigten Unterdruckquelle verbunden und voneinander wegbewegt. Wie die Fig. 7b zeigt, wird dabei das Saugorgan 116, das das Druckereiprodukt 119 festhält, vom andern Saugorgan 115 weg bewegt. Dadurch wird das Druckereiprodukt 119 im Bereich seiner Falzkante 119c vom Druckereiprodukt 118 abgehoben. Nun wird das Trennorgan 113 in das Aufnahmeabteil 104 eingeschwenkt und fährt in die zwischen den Druckereiprodukten 118, 119 gebildete Öffnung 122 ein. Das Trennorgan 113 liegt nun zwischen den Druckereiprodukten 118, 119 und trennt diese (Fig. 7b). Jetzt erfolgt das Schliessen des zweiten Klemmfingers 111, welcher den vorstehenden Randabschnitt 121 des anderen Druckereiproduktes 119 erfasst.

Nun werden das Trennorgan 113 und der Hebel 108 mit dem ersten Klemmfinger 107 um die Achsen 113b bzw. 108a in Richtung zur andern Abteilwand 105 hin verschwenkt. Während dieser Schwenkbewegung werden die Produktehälften 118a bzw. 119a durch die Klemmfinger 107 bzw. 111 festgehalten. Jetzt wird das erste Druckereiprodukt 118 durch Zurückschwenken des Hebels 108 geöffnet. In das geöffnete erste Druckereiprodukt 118 wird nun, wie in Fig. 7c gezeigt, mittels nicht dargestellter Zuführmittel eine Einlage 123 in Richtung des Pfeils K eingeführt. Es können auch mehrere Einlagen 123 gleichzeitig oder nacheinander in das geöffnete Druckereiprodukt 118 eingesteckt werden.

Im nächsten Schritt wird das Trennorgan 113 um die Schwenkachse 113b gegen die hintere Abteilwand 104 zurückgeschwenkt. Dabei wird das erste Druckereiprodukt 118 geschlossen und die vom zweiten Klemmfinger 111 festgehaltene Produktehälfte 119a des andern Druckereiproduktes 119 von dessen anderen Produktehälfte 119b abgehoben, wie das die Fig. 7d zeigt. In das so geöffnete zweite Druckereiprodukt 119 wird nun in Richtung des Pfeils L eine Einlage 124 eingeführt, die durch nicht gezeigte Zuführmittel zugeführt wird (Fig. 7d). Es versteht sich, dass gleichzeitig oder nacheinander auch mehrere Einlagen 124 in das geöffnete Druckereiprodukt 119 eingesteckt werden können.

Bei den Einlagen 123, 124, die Teile des fertigen Druckereierzeugnisses sind, kann es sich um Vorprodukte und/oder Beilagen handeln.

Der zweite Klemmfinger 111 wird nun in seine Offenstellung verschwenkt und gibt die Produktehälfte 119a des zweiten Druckereiproduktes 119 frei. Das Trennorgan 113 wird aus dem Aufnahmeabteil 101 heraus in die in Fig. 8 strichpunktiert dargestellte, ausgefahrene Stellung herausgeschwenkt. Anschliessend wird der Hebel 108, an dem der erste Klemmfinger 107 angebracht ist, um die Schwenkachse 108a nach vorwärts, d.h. in Förderrichtung A, zur Abteilwand 105 hin verschwenkt. Dabei wird das zweite Druckereiprodukt 119 geschlossen und die beiden Druckereiprodukte 118, 119 samt Einlagen 125, 126 an die vordere Abteilwand 105 angelegt, wie das in Fig. 7e dargestellt ist. Der erste Klemmfinger 111 wird unter Freigabe der Produktehälfte 118a des Druckereiproduktes 118 in seine Offenstellung verschwenkt. Der Hebel 108 wird dann zur hinteren Abteilwand 104 zurückverschwenkt.

Die beiden Druckereierzeugnisse 125, 126, die je aus einem Druckereiprodukt 118, 119 und einer oder mehreren Einlagen 123, 124 bestehen, liegen aneinander im Aufnahmeabteil 101 (Fig. 7e) und können gemeinsam mittels einer nicht gezeigten Fördereinrichtung dem Aufnahmeabteil 101 entnommen werden.

Die Druckereiprodukte 11, 12 und 118, 119 sind bedruckt und können aus einem gefaltetem Bogen oder mehreren gefalteten Bögen bestehen. Bestehen die Druckereiprodukte 11, 12; 118, 119 aus mehreren gefalteten Bögen, so können diese entlang der Falzkante 11c, 12c; 118c, 119c miteinander verbunden sein, z.B. mittels Heftklammern.

Die Einlagen 15, 16 und 123, 124 sind vorzugsweise bedruckte Vorprodukte oder Beilagen irgendwelcher Art. Die Vorprodukte sind ein- oder mehrblättrig und können ebenfalls gefaltet sein. Bei mehrblättrigen Vorprodukten können die einzelnen Blätter miteinander verbunden sein. Als Beilagen kommen beispielsweise bedruckte Produkte aber auch Warenmuster in Frage.

## Patentansprüche

1. Verfahren zum Herstellen von Druckereierzeugnissen, bei dem zwei gefaltete und geschlossene, in einem taschenförmigen Aufnahmeabteil (1) untergebrachte Druckereiprodukte (11, 12) in einer quer zu ihrer Falzkante (11c, 12c) verlaufenden Förderrichtung (A) entlang einer Verarbeitungsstrecke (3) bewegt und während ihrer Bewegung geöffnet werden und in die geöffneten Druckereiprodukte (11, 12) jeweils wenigstens eine Einlage (15, 16) eingelegt wird, **dadurch gekennzeichnet, dass** die Druckereiprodukte (11, 12) vor dem Öffnen mit einer ihrer Seitenflächen aneinander anliegend in das Aufnahmeabteil (1) eingebracht und anschliessend gemeinsam entlang der Verarbeitungsstrecke (3) bewegt werden und dass die Druckereiprodukte (11, 12) während ihrer gemeinsamen Bewegung entlang der Verarbeitungsstrecke (3) gleichzeitig geöffnet werden.

2. Verfahren nach Anspruch 1, **dadurch gekennzeichnet, dass** die Druckereiprodukte (11, 12) in geschlossenem Zustand miteinander in das Aufnahmeabteil (1) eingeführt werden.

3. Verfahren nach Anspruch 1, **dadurch gekennzeichnet, dass** die Druckereiprodukte (11, 12) während ihrer gemeinsamen Bewegung entlang der Verarbeitungsstrecke gleichzeitig mit der Einlage (15, 16) versehen werden.

4. Verfahren nach einem der Ansprüche 1 bis 3, **dadurch gekennzeichnet, dass** die aneinander anliegenden Druckereiprodukte (11, 12) zum Öffnen in einer in Richtung ihrer Falzkante (11c, 12c) verlaufenden Richtung (H, I) gegeneinander verschoben werden.

5. Verfahren nach einem der Ansprüche 1 bis 3, **dadurch gekennzeichnet, dass** zum Öffnen die gegenseitige Lage der aneinander anliegenden Druckereiprodukte (11, 12) beibehalten wird.

6. Verfahren nach einem der Ansprüche 1 bis 5, **dadurch gekennzeichnet, dass** zum Öffnen der Druckereiprodukte (11, 12) jeweils ein Öffnungselement (7, 8) in Richtung (D, E) der Falzkante (11c, 12c) des zugeordneten Druckereiproduktes (11, 12) relativ zu diesem Druckereiprodukt (11, 12) auf letzteres zu bewegt wird.

7. Verfahren nach Anspruch 6, **dadurch gekennzeichnet, dass** wenigstens ein Druckereiprodukt (11, 12) und das zugeordnete Öffnungselement (7, 8) in entgegengesetzten Richtungen (D, H; E, I) aufeinander zu bewegt werden.

8. Verfahren zum Herstellen von Druckereierzeugnissen, bei dem zwei gefaltete und geschlossene, in einem taschenförmige Aufnahmeabteil (101) untergebrachte Druckereiprodukte (118, 119) in einer quer zu ihrer Falzkante (118c, 119c) verlaufenden Förderrichtung (A) entlang einer Verarbeitungsstrecke (103), bewegt und während ihrer Bewegung geöffnet werden und in die geöffneten Druckereiprodukte (118, 119) jeweils wenigstens eine Einlage (123, 124) eingelegt wird, **dadurch gekennzeichnet, dass** die Druckereiprodukte (118, 119) vor dem Öffnen mit einer ihrer Seitenflächen aneinander anliegend in das Aufnahmeabteil (101) eingebracht und die beiden aneinander anliegenden Druckereiprodukte (118, 119) zur Anlage an eine Wand (104) des Aufnahmeabteils (101) gebracht werden, dass dann ein erstes (119) der Druckereiprodukte (118, 119) zur Anlage an der anderen, gegenüberliegenden Wand (105) des Aufnahmeabteils (101) gebracht wird, dass nun das andere, zweite Druckereiprodukt (118) geöffnet und mit mindestens einer Einlage (123) versehen wird, und dass anschliessend das erste Druckereiprodukt (119) geöffnet und mit mindestens einer Einlage (124) versehen wird, wobei die Druckereiprodukte (118, 119) gemeinsam entlang der Verarbeitungsstrecke (103) bewegt werden.

9. Verfahren nach Anspruch 8, **dadurch gekennzeichnet, dass** die Druckereiprodukte (118, 119) in geschlossenem Zustand miteinander in das Aufnahmeabteil (101) eingeführt werden.

10. Verfahren nach Anspruch 8 oder 9, **dadurch gekennzeichnet, dass** zum Öffnen die gegenseitige Lage der aneinander anliegenden Druckereiprodukte (118, 119) beibehalten wird.

11. Verfahren nach Anspruch 8, **dadurch gekennzeichnet, dass** das zweite Druckereiprodukt (118) nach dem Einstecken der Einlage (123) geschlossen wird, bevor das erste Druckereiprodukt (119) geöffnet wird.

12. Verfahren nach Anspruch 8 oder 11, **dadurch gekennzeichnet, dass** zum Öffnen der Druckereiprodukte (118, 119) jeweils eine Hälfte (118a, 119a) eines Druckereiproduktes (118, 119) festgehalten wird.

13. Verfahren nach einem der Ansprüche 8 bis 12, **dadurch gekennzeichnet, dass** zum Abheben des einen Druckereiproduktes (118, 119) vom andern Druckereiprodukt (118, 119) zwischen die aneinander anliegenden Druckereiprodukte (118, 119) ein Trennorgan (113) eingefahren wird, das dann in Förderrichtung (A) verschwenkt wird.

14. Verfahren nach Anspruch 13, **dadurch gekennzeichnet, dass** zum Bilden einer Öffnung (122) zum Einfahren des Trennorgans (113) die beiden aneinander anliegenden Druckereiprodukte (118, 119) im Bereich ihrer Falzkante (118c, 119c) voneinander abgehoben werden.

15. Vorrichtung zum Herstellen von Druckereierzeugnissen, insbesondere zur Durchführung des Verfahrens nach Anspruch 1, mit einer sich entlang einer Verarbeitungsstrecke (3) bewegenden Fördereinrichtung (2), die in ihrer Förderrichtung (A) hintereinander angeordnete, sich quer zu dieser Förderrichtung (A) verlaufende, taschenförmige Aufnahmeabteile (1) für die Aufnahme von jeweils zwei gefalteten Druckereiprodukten (11, 12) aufweist, mit jedem Aufnahmeabteil (1) zugeordneten Öffnungsmitteln (7, 8) zum Öffnen der geschlossenen Druckereiprodukte (11, 12) während derer Bewegung entlang der Verarbeitungsstrecke (3), und mit Zuführmitteln zum Einführen mindestens einer Einlage (15, 16) in jeweils ein geöffnetes Druckereiprodukt (11, 12) während dessen Bewegung entlang der Verarbeitungsstrecke (3), **dadurch gekennzeichnet, dass** die Fördereinrichtung (2) zum gemeinsamen Bewegen von jeweils zwei in ein Aufnahmeabteil (1) eingebrachten, mit einer ihrer Seitenflächen aneinander anliegenden Druckereiprodukte (11, 12) entlang der Verarbeitungsstrecke (3) ausgebildet ist und dass jedem Aufnahmeabteil (1) Verschiebemittel (7, 8) zugeordnet sind, die quer zur Förderrichtung (A) relativ zueinander verschiebbar sind und in einer Wirkstellung an den Druckereiprodukten (11, 12) angreifen.

16. Vorrichtung nach Anspruch 15, **dadurch gekennzeichnet, dass** die Öffnungsmittel zwei Öffnungselemente (7, 8) aufweisen, von denen jedes Öffnungselement (7, 8) zum Einfahren in eines der Druckereiprodukte (11, 12) relativ zum zugeordneten Druckereiprodukt (11, 12) bewegbar ist.

17. Vorrichtung nach Anspruch 16, **dadurch gekennzeichnet, dass** die Öffnungselemente (7, 8) quer zur Förderrichtung (A) in entgegengesetzten Richtungen (D, E) aufeinander zu und voneinander weg bewegbar sind.

18. Vorrichtung zum Herstellen von Druckereierzeugnissen, insbesondere zur Durchführung des Verfahrens nach Anspruch 8, mit einer sich entlang einer Verarbeitungsstrecke (103) bewegenden Fördereinrichtung (102), die in ihrer Förderrichtung (A) hintereinander angeordnete, sich quer zu dieser Förderrichtung (A) verlaufende, taschenförmige Aufnahmeabteile (101) für die Aufnahme von jeweils zwei gefalteten Druckereiprodukten (118, 119) aufweist, mit jedem Aufnahmeabteil (101) zugeordneten Öffnungsmitteln (107, 111) zum Öffnen der geschlossenen Druckereiprodukte (118, 119) während derer Bewegung entlang der Veraxbeitungsstrecke (103), und mit Zuführmitteln zum Einführen mindestens einer Einlage (123, 124) in jeweils ein geöffnetes Druckereiprodukt (118, 119) während dessen Bewegung entlang der Verarbeitungsstrecke (103), **dadurch gekennzeichnet, dass** die Fördereinrichtung (102) zum gemeinsamen Bewegen von jeweils zwei in ein Aufnahmeabteil (101) eingebrachten, mit einer ihrer Seitenflächen aneinander anliegenden Druckereiprodukte (118, 119) entlang der Verarbeitungsstrecke (103) ausgebildet ist und dass jedem Aufnahmeabteil (101) ein quer zur Förderrichtung (A) bewegbares Trennorgan (113) zum Einfahren zwischen die aneinander anliegenden Druckereiprodukte (118, 119) zugeordnet ist.

19. Vorrichtung nach Anspruch 18, **dadurch gekennzeichnet, dass** jedes Trennorgan (113) in Förderrichtung (A) hin und her verschwenkbar ist.

20. Vorrichtung nach Anspruch 18 oder 19, **dadurch gekennzeichnet, dass** jedem Aufnahmeabteil (101) eine Saugeranordnung (115, 116) zum Abheben der aneinander anliegenden Druckereiprodukte (118, 119) im Bereich derer Faltkante (118c, 119c) zugeordnet ist.

21. Vorrichtung nach einem der Ansprüche 18 bis 22, **dadurch gekennzeichnet, dass** jedem Aufnahmeabteil (101) steuerbare Klemmfinger (107, 111) zugeordnet sind, die in ihrer Klemmstellung jeweils einen Teil (118a, 119a) eines der Druckereiprodukte (118, 119) festhalten.

## Claims

1. Method for producing final printed products, in which two folded and closed printed products (11, 12) accommodated in a pocket-like holding compartment (1) are moved in a conveying direction (A) running transversely with respect to their folded edge (11c, 12c) along a processing section (3) and, during their movement, are opened and in each case at least one insert (15, 16) is inserted into the opened printed products (11, 12), **characterized in that** the printed products (11, 12), before being opened, are introduced into the holding compartments (1) with one of their side surfaces resting against each other and are subsequently moved jointly along the processing section (3) and **in that** the printed products (11, 12) are opened simultaneously during their joint movement along the processing section (3).

2. Method according to Claim 1, **characterized in that** the printed products (11, 12) are guided into the holding compartments (1) with each other in the closed state.

3. Method according to Claim 1, **characterized in that** the printed products (11, 12) are provided simultaneously with the insert (15, 16) during their joint movement along the processing section.

4. Method according to one of Claims 1 to 3, **characterized in that** the printed products (11, 12) resting against each other are displaced relative to each other in a direction (H, I) running in the direction of their folded edge (11c, 12c) in order to be opened.

5. Method according to one of Claims 1 to 3, **characterized in that** the mutual position of the printed products (11, 12) resting against each other is maintained in order to open them.

6. Method according to one of Claims 1 to 5, **characterized in that**, in order to open the printed products (11, 12), in each case an opening element (7, 8) is moved towards the printed product (11, 12) in the direction (D, E) of the folded edge (11c, 12c) of the associated printed product (11, 12), relative to the latter.

7. Method according to Claim 6, **characterized in that** at least one printed product (11, 12) and the associated opening element (7, 8) are moved towards each other in opposite directions (D, H; E, I).

8. Method for producing final printed products, in which two folded and closed printed products (118, 119) accommodated in a pocket-like holding compartment (101) are moved in a conveying direction (A) running transversely with respect to their folded edge (118c, 119c) along a processing section (103) and, during their movement, are opened and in each case at least one insert (123, 124) is inserted into the opened printed products (118, 119), **characterized in that** the printed products (118, 119), before being opened, are introduced into the holding compartments (101) with one of their side surfaces resting against each other and the two printed products (118, 119) resting against each other are brought into contact with a wall (104) of the holding compartment (101), **in that** a first (119) of the printed products (118, 119) is then brought into contact with the other, opposite wall (105) of the holding compartment (101), **in that** the other, second printed product (118) is then opened and provided with at least one insert (123), and **in that** the first printed product (119) is then opened and provided with at least one insert (124), the printed products (118, 119) being moved jointly along the processing section (103).

9. Method according to Claim 8, **characterized in that** the printed products (118, 119) are guided into the holding compartments (101) with each other in the closed state.

10. Method according to Claim 8 or 9, **characterized in that** the mutual position of the printed products (118, 119) resting against each other is maintained in order to open them.

11. Method according to Claim 8, **characterized in that** the second printed product (118) is closed after the insertion of the insert (123), before the first printed product (119) is opened.

12. Method according to Claim 8 or 11, **characterized in that**, in order to open the printed products (118, 119), in each case one half (118a, 119a) of a printed product (118, 119) is held firmly.

13. Method according to one of Claims 8 to 12, **characterized in that**, in order to lift one printed product (118, 119) off the other printed product (119, 118), a separating element (113) is moved in between the printed products (118, 119) resting against each other, and is then pivoted in the conveying direction (A).

14. Method according to Claim 13, **characterized in that**, in order to form an opening (122) for the separating element (113) to be moved in, the two printed products (118, 119) resting against each other are lifted off each other in the region of their folded edge (118c, 119c).

15. Apparatus for producing final printed products, in particular for implementing the method according to Claim 1, having a conveying device (2) which moves along a processing section (3) and which has pocket-like holding compartments (1) arranged one after another in its conveying direction (A) and extending transversely with respect to this conveying direction (A) for holding two folded printed products (11,12) in each case, having opening means (7, 8) assigned to each holding compartment (1) for opening the closed printed products (11, 12) during their movement along the processing section (3), and having feed means for guiding at least one insert (15, 16) into an opened printed product (11, 12) in each case during its movement along the processing section (3), **characterized in that** the conveying device (2) for the joint movement of in each case two printed products (11, 12) introduced into a holding compartment (1) with their side surfaces resting against each other is formed along the processing section (3), and **in that** each holding compartment (1) is assigned displacement means (7, 8) which can be displaced relative to each other transversely with respect to the conveying direction (A) and act on the printed products (11, 12) when in an active position.

16. Apparatus according to Claim 15, **characterized in that** the opening means have two opening elements (7, 8), of which each opening element (7, 8) can be moved relative to the associated printed product (11, 12) in order to move into one of the printed products (11, 12).

17. Apparatus according to Claim 16, **characterized in that** the opening elements (7, 8) can be moved towards each other and away from each other in opposite directions (D, E) transversely with respect to the conveying direction (A).

18. Apparatus for producing final printed products, in particular for implementing the method according to Claim 8, having a conveying device (102) which moves along a processing section (103) and which has pocket-like holding compartments (101) arranged one after another in its conveying direction (A) and extending transversely with respect to this conveying direction (A) for holding two folded printed products (118, 119) in each case, having opening means (107, 111) assigned to each holding compartment (101) for opening the closed printed products (118, 119) during their movement along the processing section (103), and having feed means for guiding at least one insert (123, 124) into an open printed product (118, 119) in each case during its movement along the processing section (103), **characterized in that** the conveying device (102) for the joint movement of in each case two printed products (118, 119) introduced into a holding compartment (101) resting against each other with one of their side surfaces is formed along the processing section (103), and **in that** each holding compartment (101) is assigned a separating element (113) which can be moved transversely with respect to the conveying direction (A) in order to move in between the printed products (118, 119) resting against each other.

19. Apparatus according to Claim 18, **characterized in that** each separating element (113) can be pivoted to and fro in the conveying direction (A).

20. Apparatus according to Claim 18 or 19, **characterized in that** each holding compartment (101) is assigned a sucker arrangement (115, 116) for lifting the printed products (118, 119) resting against each other, in the region of their folded edge (118c, 119c).

21. Apparatus according to one of Claims 18 to 20, **characterized in that** each holding compartment (101) is assigned controllable clamping fingers (107, 111) which, in their clamping position, in each case hold a part (118a, 119a) of one of the printed products (118, 119) firmly.

## Revendications

1. Procédé pour réaliser des produits imprimés, dans lequel deux produits imprimés (11, 12), pliés et fermés, déposés dans un compartiment de réception en forme de poche (1), sont déplacés le long d'une section de traitement (3) dans une direction de transport (A) s'étendant transversalement à leur arête de pliage (11c, 12c) et sont ouverts pendant leur déplacement et au moins un insert (15, 16) est chaque fois glissé dans les produits imprimés ouverts (11, 12), **caractérisé en ce que** les produits imprimés (11, 12) sont introduits dans le compartiment de réception (1) avant leur ouverture, avec une des faces latérales de chacun d'eux appliquées l'une contre l'autre, et sont ensuite déplacés ensemble le long de la section de traitement (3), et **en ce que** les produits imprimés (11, 12) sont ouverts simultanément pendant leur déplacement commun le long de la section de traitement (3).

2. Procédé selon la revendication 1, **caractérisé en ce que** l'on introduit les produits imprimés (11, 12) l'un avec l'autre à l'état fermé dans le compartiment de réception (1).

3. Procédé selon la revendication 1, **caractérisé en ce que** l'on glisse l'insert (15, 16) simultanément dans les produits imprimés (11, 12) pendant leur déplacement commun le long de la section de traitement (3).

4. Procédé selon l'une quelconque des revendications 1 à 3, **caractérisé en ce que** l'on déplace les produits imprimés (11, 12) appliqués l'un contre l'autre dans une direction (H, I) s'étendant dans la direction de leur arête de pliage (11c, 12c) en vue de les ouvrir.

5. Procédé selon l'une quelconque des revendications 1 à 3, **caractérisé en ce que** l'on conserve, pour l'ouverture, la position relative des produits imprimés (11, 12) appliqués l'un contre l'autre.

6. Procédé selon l'une quelconque des revendications 1 à 5, **caractérisé en ce que**, pour l'ouverture des produits imprimés (11, 12), on déplace chaque fois un élément d'ouverture (7, 8) dans la direction (D, E) de l'arête de pliage (11c, 12c) du produit imprimé associé (11, 12) par rapport à ce produit imprimé (11, 12) en direction de ce dernier.

7. Procédé selon la revendication 6, **caractérisé en ce que** l'on déplace dans des directions opposées l'une à l'autre (D, H; E, I) au moins un produit imprimé (11, 12) et l'élément d'ouverture associé (7, 8).

8. Procédé pour réaliser des produits imprimés, dans lequel deux produits imprimés (118, 119), pliés et fermés, déposés dans un compartiment de réception en forme de poche (101), sont déplacés le long d'une section de traitement (103) dans une direction de transport (A) s'étendant transversalement à leur arête de pliage (118c, 119c) et sont ouverts pendant leur déplacement et au moins un insert (123, 124) est chaque fois glissé dans les produits imprimés ouverts (118, 119), **caractérisé en ce que** les produits imprimés (118, 119) sont introduits dans le compartiment de réception (101) avant leur ouverture, avec une des faces latérales de chacun d'eux appliquées l'une contre l'autre, et les deux produits imprimés (118, 119) appliqués l'un contre l'autre sont plaqués contre une paroi (104) du compartiment de réception (101), **en ce qu'**ensuite un premier (119) des produits imprimés (118, 119) est plaqué contre l'autre paroi opposée (105) du compartiment de réception (101), **en ce que** l'autre, le deuxième produit imprimé (118) est ouvert et est muni d'au moins un insert (123), et **en ce qu'**ensuite le premier produit imprimé (119) est ouvert et est muni d'au moins un insert (124), dans lequel les produits imprimés (118, 119) sont déplacés ensemble le long de la section de traitement (103).

9. Procédé selon la revendication 8, **caractérisé en ce que** l'on introduit les produits imprimés (118, 119) l'un avec l'autre à l'état fermé dans le compartiment de réception (101).

10. Procédé selon la revendication 8 ou 9, **caractérisé en ce que** l'on conserve, pour l'ouverture, la position relative des produits imprimés (118, 119) appliqués l'un contre l'autre.

11. Procédé selon la revendication 8, **caractérisé en ce que** l'on ferme le deuxième produit imprimé (118) après l'introduction de l'insert (123), avant d'ouvrir le premier produit imprimé (119).

12. Procédé selon la revendication 8 ou 11, **caractérisé en ce que**, pour l'ouverture des produits imprimés (118, 119), on maintient chaque fois une moitié (118a, 119a) d'un produit imprimé (118, 119).

13. Procédé selon l'une quelconque des revendications 8 à 12, **caractérisé en ce que**, pour écarter un premier produit imprimé (118, 119) de l'autre produit imprimé (118, 119), on introduit entre les produits imprimés (118, 119) appliqués l'un contre l'autre un organe de séparation (113), que l'on fait ensuite pivoter dans la direction de transport (A).

14. Procédé selon la revendication 13, **caractérisé en ce que**, pour former une ouverture (122) permettant d'introduire l'organe de séparation (113), on écarte l'un de l'autre, dans la région de leur arête de pliage (118c, 119c), les deux produits imprimés (118, 119) appliqués l'un contre l'autre.

15. Dispositif pour réaliser des produits imprimés, en particulier pour la mise en oeuvre du procédé selon la revendication 1, avec un dispositif de transport (2) se déplaçant le long d'une section de traitement (3), qui comprend des compartiments de réception en forme de poche (1) disposés l'un derrière l'autre dans leur direction de transport (A) et s'étendant transversalement à cette direction de transport (A), pour la réception de chaque fois deux produits imprimés pliés (11, 12), avec des moyens d'ouverture (7, 8) associés à chaque compartiment de réception (1) pour l'ouverture des produits imprimés fermés (11, 12) pendant leur déplacement le long de la section de traitement (3), et avec des moyens de chargement pour introduire au moins un insert (15, 16) chaque fois dans un produit imprimé ouvert (11, 12) pendant le déplacement de celui-ci le long de la section de traitement (3), **caractérisé en ce que** le dispositif de transport (2) est conçu pour le déplacement commun de chaque fois deux produits imprimés (11, 12) introduits dans un compartiment de réception (1) et appliqués l'un contre l'autre par l'une de leurs faces latérales le long de la section de traitement (3), et **en ce qu'**à chaque compartiment de réception (1) sont associés des moyens de déplacement (7, 8) qui sont déplaçables l'un par rapport à l'autre transversalement à la direction de transport (A) et qui, dans une position active, accrochent les produits imprimés (11, 12).

16. Dispositif selon la revendication 15, **caractérisé en ce que** les moyens d'ouverture comprennent deux éléments d'ouverture (7, 8), dont chaque élément d'ouverture (7, 8) est mobile par rapport au produit imprimé associé (11, 12) en vue de son introduction dans un des produits imprimés (11, 12).

17. Dispositif selon la revendication 16, **caractérisé en ce que** les éléments d'ouverture (7, 8) sont mobiles l'un vers l'autre et inversement dans des directions opposées (D, E) transversalement à la direction de transport (A).

18. Dispositif pour réaliser des produits imprimés, en particulier pour la mise en oeuvre du procédé selon la revendication 8, avec un dispositif de transport (102) se déplaçant le long d'une section de traitement (103), qui comprend des compartiments de réception en forme de poche (101) disposés l'un derrière l'autre dans leur direction de transport (A) et s'étendant transversalement à cette direction de transport (A), pour la réception de chaque fois deux produits imprimés pliés (118, 119), avec des moyens d'ouverture (107, 111) associés à chaque compartiment de réception (101) pour l'ouverture des produits imprimés fermés (118, 119) pendant leur déplacement le long de la section de traitement (103), et avec des moyens de chargement pour introduire au moins un insert (123, 124) chaque fois dans un produit imprimé ouvert (118, 119) pendant le déplacement de celui-ci le long de la section de traitement (103), **caractérisé en ce que** le dispositif de transport (102) est conçu pour le déplacement commun de chaque fois deux produits imprimés (118, 119) introduits dans un compartiment de réception (101) et appliqués l'un contre l'autre par l'une de leurs faces latérales le long de la section de traitement (103), et **en ce qu'**à chaque compartiment de réception (101) est associé un organe de séparation (113) mobile transversalement à la direction de transport (A) en vue de son introduction entre les produits imprimés (118, 119) appliqués l'un contre l'autre.

19. Dispositif selon la revendication 18, **caractérisé en ce que** chaque organe de séparation (113) peut pivoter de façon alternée dans la direction de transport (A).

20. Dispositif selon la revendication 18 ou 19, **caractérisé en ce qu'**un dispositif d'aspiration (115, 116) est associé à chaque compartiment de réception (101) pour écarter les produits imprimés (118, 119) appliqués l'un contre l'autre, dans la région de leur arête de pliage (118c, 119c).

21. Dispositif selon l'une quelconque des revendications 18 à 20, **caractérisé en ce qu'**à chaque compartiment de réception (101) sont associés des doigts de serrage (107, 111) qui, dans leur position de serrage, maintiennent chaque fois une partie (118a, 119a) d'un des produits imprimés (118, 119).
